# EUROPÄISCHE PATENTSCHRIFT

(11) **EP 1 954 922 B1**
(45) Veröffentlichungstag und Bekanntmachung des Hinweises auf die Patenterteilung: **21.07.2010**
(21) Anmeldenummer: 06819859.7
(22) Anmeldetag: 30.11.2006
(51) Int. Cl.: F01D 25/16

(54) **DAMPFTURBINE MIT LAGERSTREBEN**
STEAM TURBINE HAVING BEARING STRUTS
TURBINE A VAPEUR A ENTRETOISES PORTEUSES

(30) Priorität: 01.12.2005 EP 05026254
(43) Veröffentlichungstag der Anmeldung: 13.08.2008
(73) Patentinhaber: SIEMENS AKTIENGESELLSCHAFT, 80333 München (DE)
(72) Erfinder: ALMSTEDT, Henning, 45481 Mülheim an der Ruhr (DE); ESSINK, Stefan, 46446 Emmerich (DE); PIEPER, Norbert, 47178 Duisburg (DE); SCHWARZ, Mark-Andre, 46509 Xanten (DE); SFAR, Kais, 45481 Mülheim an der Ruhr (DE)
(86) Internationale Anmeldenummer: PCT/EP2006/069094
(87) Internationale Veröffentlichungsnummer: WO 2007/063088

(56) Entgegenhaltungen:
- EP-A- 0 509 802
- GB-A- 623 615
- GB-A- 819 111
- GB-A- 1 455 974

## Beschreibung

Die Erfindung betrifft eine Dampfturbine mit einem Abdampfgehäuse zur Führung eines Abdampfmassenstroms, einem Wellenlager zur Lagerung einer Turbinenwelle sowie mindestens zwei Lagerstreben, mittels welcher das Wellenlager an dem Abdampfgehäuse befestigt ist.

Bei derartigen Dampfturbinen befinden sich die Lagerstreben direkt im Abdampfmassenstrom. Fig. 4 zeigt eine Querschnittsansicht einer aus dem Stand der Technik bekannten tragenden Lagerstrebe 18. Diese ist als Vollkörper ausgeführt und weist Bohrungen 34 zur internen Aufnahme von Versorgungsleitungen, wie z.B. Sperrdampfleitungen auf. Zwischen den Versorgungsleitungen und der Lagerstrebe 18 ist nur ein geringes Spiel vorgesehen, weshalb eine interne Wärmeübertragung zwischen den Versorgungsleitungen, insbesondere Sperrdampfleitungen und der Lagerstrebe 18 stattfindet. Auch von außen findet eine Wärmezufuhr auf die Lagerstrebe 18 durch die direkte Beaufschlagung mit Turbinenabdampf statt. Die Temperatur des Abdampfmassenstroms kann je nach Betriebspunkt stark variieren, wodurch das Verformungsverhalten der Lagerstrebe 18 direkt beeinflusst wird. Die im Stand der Technik bekannten Lagerstrebenanordnungen sind daher empfindlich gegenüber Temperatureinflüssen von innen und von außen. Im Stand der Technik werden daher Sperrdampftemperaturen auf Werte von unterhalb 150°C begrenzt, sowie große Radialspiele zwischen den Lagerstreben und dem Abdampfgehäuse bzw. dem Wellenlager vorgesehen. GB 623 615 zeigt eine Gasturbine bei der (in Fig. 3) umgebungsluft als Kühlluft in einen Hohlraum 32 der Lagerstrebe 27 einströmt und über die Öffnung 33 in den Hauptströmungskanel gelangt und daraus austritt. Weiterhin zeigt die CH 685 448 eine Dampfturbine nach dem Oberbegriff des Anspruchs 1.

Eine der Erfindung zugrunde liegende Aufgabe besteht darin, eine Dampfturbine der eingangs genannten Art dahingehend zu verbessern, dass sich thermodynamische Wirkungsgradvorteile für die Gesamtturbine ergeben.

Diese Aufgabe ist erfindungsgemäß mit einer gattungsgemäßen Dampfturbine nach Anspruch 1 gelöst, bei der jede der mindestens zwei Lagerstreben einen in der jeweiligen Lagerstrebe angeordneten Kühlhohlraum zur Führung eines Kühlmittels aufweist und die Kühlhohlräume der mindestens zwei Lagerstreben über einen abgeschlossenen Verbindungshohlraum im Bereich des Wellenlagers fluidleitend verbunden sind. Als Kühlmittel kommt beispielsweise Kühlluft in Frage, in welchem Fall die Kühlhohlräume der Lagerstreben dann als von Kühlluft durchströmte Belüftungshohlräume ausgebildet sind.

Durch das erfindungsgemäße Vorsehen von Kühlhohlräumen in den jeweiligen Lagerstreben und das Verbinden derselben über einen abgeschlossenen Verbindungshohlraum im Bereich des Wellenlagers können die Lagerstreben durch Hindurchleiten eines geeigneten Kühlmittels wirksam von innen her gekühlt werden. Im Fall von Kühlluft als Kühlmittel, kann sich durch Konvektion eine interne Kühlluftströmung durch die Lagerstreben hindurch einstellen. In diesem Fall wird durch mindestens eine der Lagerstreben Umgebungsluft angesaugt, durch den Verbindungshohlraum hindurch geführt und durch eine andere Lagerstrebe wieder an die Umgebung abgegeben. Auf diese Weise kann die Wärme innerhalb der Lagerstreben abgeführt und der Einfluss der Temperatur des Abdampfmassenstroms außerhalb der Lagerstreben und/oder der Temperatur von innerhalb der Lagerstreben geführten Versorgungsmedien auf das Verformungsverhalten der Lagerstreben minimiert werden. Als Folge können die Radialspiele zum Wellenlager sowie zum Abdampfgehäuse kleiner und weniger konservativ ausgelegt werden.

Erfindungsgemäß können erhebliche thermodynamische Wirkungsgradvorteile für die Gesamtturbine erzeugt werden. Bei Verwirklichung des Kühlsystems nach der Erfindung können die Radialspiele sogar derart verringert werden, dass die Lagerstreben direkt zwischen dem äußeren Abdampfgehäuse und einem inneren Wellendichtungsgehäuse des Wellenlagers eingeschweißt werden können. Weiterhin können nun höhere Sperrdampftemperaturen in innerhalb der Lagerstreben verlegten Sperrdampfleitungen als bisher im Stand der Technik üblich zugelassen werden. Sperrdampftemperaturen oberhalb von 150°C sind bei der erfindungsgemäßen Dampfturbine möglich. Dies verringert die Komplexität des Sperrdampfsystems und spart daher Kosten in der Herstellung und bei der Wartung.

In bevorzugter Ausführungsform weisen die Kühlhohlräume der mindestens zwei Lagerstreben jeweils eine dem Abdampfgehäuse zugewandte Öffnung auf. Vorzugsweise sind diese Öffnungen an den dem Abdampfgehäuse zugewandten Enden der Lagerstreben angeordnet. Damit kann Kühlmittel, wie etwa Kühlluft von außerhalb des Abdampfgehäuses über die jeweilige Öffnung einer oder mehrerer bestimmter Lagerstreben in das Kühlsystem eintreten und über eine entsprechende Öffnung an einer oder mehreren dafür vorgesehenen Lagerstreben wieder in die Umgebung austreten.

Um die Kühlung der Lagerstreben besonders effizient zu betreiben, bilden die Kühlhohlräume der mindestens zwei Lagerstreben und der Verbindungshohlraum einen vom Abdampfmassenstrom der Dampfturbine abgeschlossenen Druckraum.

Vorteilhafterweise weist das Wellenlager ein Wellendichtungsgehäuse auf und der Verbindungshohlraum ist innerhalb des Wellendichtungsgehäuses angeordnet. Damit wird die Strömungsdynamik des Abdampfmassenstroms nicht beeinflusst. In einer alternativen Ausführungsform wird der Verbindungshohlraum mittels außerhalb eines Wellendichtungsgehäuses geführten Leitungen gebildet. In einer darüber hinausgehend weiteren Ausführungsform ist der Verbindungshohlraum innerhalb des Wellenlagers ausgebildet.

In einer zweckmäßigen Ausführungsform ist der Verbindungshohlraum kanalförmig, insbesondere im Fall von mindestens drei Lagerstreben als sternförmiges Kanalsystem ausgebildet. In dieser Ausführungsform kann der Verbindungshohlraum das Kühlmittel besonders gut zwischen den Lagerstreben weiterleiten.

Vorteilhafterweise ist mindestens eine der Lagerstreben im unteren Abschnitt der Dampfturbine angeordnet und somit als tragende Lagerstrebe ausgebildet. Die erfindungsgemäße Kühlung dieser tragenden Lagerstrebe mittels eines in einem Kühlhohlraum geführten Kühlmittels ist bei einer solchen tragenden Lagerstrebe wegen der großen darauf einwirkenden mechanischen Kräfte besonders vorteilhaft. In dem Fall, in dem das Wellenlager mittels mindestens dreier Lagerstreben gehalten wird, ist es vorteilhaft, wenn mindestens zwei Lagerstreben als tragende Lagerstreben ausgebildet sind, und damit im unteren Abschnitt der Dampfturbine angeordnet sind. Das Gewicht der in dem Wellenlager gelagerten Turbinenwelle wird dadurch auf mehrere Lagerstreben verteilt, was wiederum eine Verringerung der Radialspiele ermöglicht.

In vorteilhafter Ausführungsform sind die mindestens zwei Lagerstreben jeweils als Hohlkörper ausgebildet. Dabei bildet das Innere des Hohlkörpers den entsprechenden Kühlhohlraum. In diesem Fall ist die Kühlwirkung des in dem Kühlhohlraum geführten Kühlmittels auf die Lagerstrebe besonders hoch, da dieses entlang der Außenwand des Hohlkörpers strömt.

In einer weiteren vorteilhaften Ausführungsform verlaufen die Kühlhohlräume jeweils entlang zumindest eines Abschnitts der entsprechenden Strebenoberflächen in Längsrichtung der jeweiligen Lagerstrebe. Damit kann das Kühlmittel direkt an dem entsprechenden Abschnitt der Strebenoberfläche entlang geführt werden, was eine optimale Kühlung derselben ermöglicht. Durch die Erstreckung der Kühlhohlräume in Längsrichtung der jeweiligen Lagerstrebe lässt sich das Kühlmittel strömungstechnisch besonders einfach durch den zusammenhängenden, vom Kühlmittel durchströmten Druckraum führen.

Um die tragenden Teile der Lagerstreben von, von einer Sperrdampfleitung abgegebener Wärme abzuschirmen, ist es vorteilhaft, wenn innerhalb der Belüftungskanäle mindestens eine Sperrdampfleitung angeordnet ist.

In vorteilhafter Ausführungsform ist die Dampfturbine als Niederdruckturbine mit axialer Abströmung ausgebildet. Bei derartigen Dampfturbinen wirkt sich die Wärmeübertragung durch den Abdampfmassenstrom auf die Lagerstreben bei im Stand der Technik verwendeten Ausführungsformen besonders negativ aus. Die gemäß der Erfindung vorgesehene Kühleinrichtung für die Lagerstreben der Niederdruckdampfturbine ermöglicht eine durch Verringerung der Radialspiele besonders vorteilhafte Steigerung des thermodynamischen Wirkungsgrades, sowohl im Normalbetrieb als auch im instationären Betrieb der Turbine.

In einer weiteren vorteilhaften Ausführungsform ist das Wellenlager als ein hinteres Wellenlager der Niederdruckdampfturbine ausgebildet. Das hintere Wellenlager sowie die tragenden Niederdruckdampfturbinenlagerstreben befinden sich direkt im Niederdruck-Abdampfmassenstrom. Damit wirken sich die erfindungsgemäßen Maßnahmen besonders vorteilhaft auf den thermodynamischen Wirkungsgrad der Dampfturbine aus.

Nachfolgend wird ein Ausführungsbeispiel einer erfindungsgemäßen Dampfturbine anhand der beigefügten schematischen Zeichnungen näher erläutert. Es zeigt:
- Fig. 1: eine Querschnittsansicht einer erfindungsgemäßen Niederdruckdampfturbine mit einem hinteren Wellen- lager,
- Fig. 2: eine Detailansicht der in Fig. 1 gezeigten Schnittansicht einer Niederdruckdampfturbine im Be- reich einer unteren tragenden Lagerstrebe,
- Fig. 3: eine Detailansicht der in Fig.1 gezeigten Schnittansicht einer Niederdruckdampfturbine im Be- reich einer oberen Lagerstrebe, sowie
- Fig. 4: eine Querschnittsansicht einer aus dem Stand der Technik bekannten tragenden Lagerstrebe.

Fig. 1 zeigt den Aufbau einer erfindungsgemäßen Niederdruckdampfturbine 10. Die Niederdruckdampfturbine 10 weist ein äußeres Abdampfgehäuse 12 und ein inneres Wellendichtungsgehäuse 14 auf. Das Wellendichtungsgehäuse 14 enthält ein hinteres Wellenlager 16 zur Aufnahme einer nicht in der Zeichnung dargestellten Turbinenwelle. Das Wellendichtungsgehäuse 14 ist über drei untere tragende Lagerstreben 18 sowie eine obere Lagerstrebe 20 am Abdampfgehäuse 12 befestigt. Dazu sind die unteren tragenden Lagerstreben 18 sowie die obere Lagerstrebe 20 als Hohlkörper ausgeführt und direkt zwischen dem äußeren Abdampfgehäuse 12 und dem inneren Wellendichtungsgehäuse 14 verschweißt.

Der innere Aufbau einer der Lagerstreben 18, der Lagerstrebe 20 als auch des Wellendichtungsgehäuses 14 ist in den Fig. 2 und 3 näher dargestellt. In Fig. 2 ist ein Ausschnitt der in Fig. 1 gezeigten Niederdruckdampfturbine im Bereich einer der drei unteren tragenden Lagerstreben 18 gezeigt. Die Lagerstrebe 18 weist eine das Abdampfgehäuse 12 mit dem Wellendichtungsgehäuse 14 verbindende, massiv ausgeführte Lagerstütze 22 auf. Entlang dieser Lagerstütze 22 verläuft in Längsrichtung derselben ein als Belüftungskanal ausgeführter Kühlhohlraum 24. Weiterhin ist die Lagerstrebe 18 mit einem Wärmeschutzmantel 30 umgeben, der einen Kompensator 32 zum Ausgleich einer Längenänderung des Wärmeschutzmantels 30 aufweist. Über einen Zugang im Abdampfgehäuse 12 wird über eine Öffnung 25 im Kühlhohlraum 24 Kühlluft 26 in den Kühlhohlraum 24 der Lagerstrebe 18 gesaugt. Die Kühlluft 26 tritt nach Durchströmen des Kühlhohlraums 24 in einen Verbindungshohlraum 28 des Wellendichtungsgehäuses 14 ein. Der verbindungshohlraum 28 im Wellendichtungsgehäuse 14 verbindet sternförmig jeweilige Kühlhohlräume 24 aller Lagerstreben, d.h. sowohl der drei unteren Lagerstreben 18 als auch der oberen Lagerstrebe 20. Damit entsteht ein vom Abdampfmassenstrom abgeschlossener, mit Kühlluft durchströmter so genannter Lagersterndruckraum, der die Kühlhohlräume 24 aller Lagerstreben 18 sowie 20 als auch den Verbindungshohlraum 28 des Wellendichtungsgehäuses 14 umfasst. Wie in Fig. 1 gezeigt, werden die unteren tragenden Lagerstreben 18 allesamt mit wellendichtungsgehäuseseitig angesaugter Frischluft durchströmt, welche dann vollständig über die nicht tragende obere Lagerstrebe 20 wieder an die Umgebung abgegeben wird.

Fig. 3 zeigt einen Ausschnitt der Niederdruckdampfturbine 10 im Bereich der oberen Lagerstrebe 20. Auch diese enthält eine das innere Wellendichtungsgehäuse 14 mit dem äußeren Abdampfgehäuse 12 verbindende massiv ausgeführte Lagerstütze 22. An dieser ist ebenfalls ein als Belüftungskanal ausgeführter Kühlhohlraum 24 entlang geführt, der über eine Öffnung 25 in das Abdampfgehäuse 12 mündet. Da der Kühlhohlraum 24 der oberen Lagerstrebe 20 den gesamten in den drei tragenden Lagerstreben 18 herangeführten Kühlluftstrom aufnehmen muss, ist der Querschnitt des Kühlhohlraums 24 der oberen Lagerstrebe 20 entsprechend größer dimensioniert. Die Kühlwirkung der im Kühlhohlraum 24 der oberen Lagerstrebe 20 geführten Kühlluft 26 ist gegenüber der Kühlwirkung der in den tragenden Lagerstreben 18 geführten Kühlluft 26 verringert, da die Temperatur der Kühlluft 26 bereits beim Durchlaufen der unteren Lagerstreben 18 aufgeheizt wird. Der Kühlbedarf der oberen Lagerstrebe 20 ist allerdings geringer, da diese als nicht tragende Lagerstrebe geringeren mechanischen Belastungen ausgesetzt ist und daher weniger verformungsanfällig ist. Um seine beabsichtigte Wirkung vollständig entfalten zu können, ist das erfindungsgemäße Kühlsystem wie in Fig. 1 gezeigt, zu betreiben. D.h., der Kühlluftstrom 26 sollte von unten nach oben gerichtet sein, d.h. zunächst die unteren tragenden Lagerstreben 18 und erst danach die obere Lagerstrebe 20 durchlaufen.

## Patentansprüche

1. Dampfturbine mit einem Abdampfgehäuse (12) zur Führung eines Abdampfmassenstroms, einem Wellenlager (16) zur Lagerung einer Turbinenwelle, sowie mindestens zwei Lagerstreben (18, 20), mittels welcher das Wellenlager (16) an dem Abdampfgehäuse (12) befestigt ist,
wobei jede der mindestens zwei Lagerstreben (18, 20) einen in der jeweiligen Lagerstrebe (18, 20) angeordneten Kühlhohlraum (24) zur Führung eines Kühlmittels (26) aufweist und die Kühlhohlräume (24) der mindestens zwei Lagerstreben (18, 20) über einen abgeschlossenen Verbindungshohlraum (28) im Bereich des Wellenlagers (16) derart fluidleitend verbunden sind, dass Umgebungsluft durch mindestens eine der Lagerstreben ansaugbar ist, durch den Verbindungshohlraum (28) durchführbar und durch eine andere Lagerstrebe abgebbar ist,
wobei die Kühlhohlräume (24) der mindestens zwei Lagerstreben (18, 20) und der Verbindungshohlraum (28) einen vom Abdampfmassenstrom der Dampfturbine (10) abgeschlossenen Druckraum bilden,
wobei mindestens eine der Lagerstreben (18, 20) im unteren Abschnitt der Dampfturbine (10) angeordnet ist und somit als tragende Lagerstrebe (18) ausgebildet ist,
wobei die Umgebungsluft durch die im unteren Abschnitt der Dampfturbine (10) angeordnete Lagerstrebe (18) ansaugbar ist,
**dadurch gekennzeichnet, dass**
eine Lagerstrebe (18, 20) als obere Lagerstrebe (20) ausgebildet ist und oberhalb des Wellenlagers (16) angeordnet ist,
wobei die Umgebungsluft über die obere Lagerstrebe (20) abgebbar ist.

2. Dampfturbine nach Anspruch 1,
**dadurch gekennzeichnet, dass**
die Kühlhohlräume (24) der mindestens zwei Lagerstreben (18, 20) jeweils einen dem Abdampfgehäuse (12) zugewandte Öffnung (25) aufweisen.

3. Dampfturbine nach einem der vorausgehenden Ansprüche,
**dadurch gekennzeichnet, dass**
das Wellenlager (16) ein Wellendichtungsgehäuse (14) aufweist sowie der Verbindungshohlraum (28) innerhalb des Wellendichtungsgehäuses (14) angeordnet ist.

4. Dampfturbine nach einem der vorausgehenden Ansprüche,
**dadurch gekennzeichnet, dass**
der Verbindungshohlraum (28) kanalförmig, insbesondere im Fall von mindestens drei Lagerstreben (18, 20) als sternförmiges Kanalsystem (28) ausgebildet ist.

5. Dampfturbine nach einem der vorausgehenden Ansprüche,
**dadurch gekennzeichnet, dass**
die mindestens zwei Lagerstreben (18, 20) jeweils als Hohlkörper ausgebildet sind.

6. Dampfturbine nach einem der vorausgehenden Ansprüche,
**dadurch gekennzeichnet, dass**
die Kühlhohlräume (24) jeweils entlang zumindest eines Abschnitts der entsprechenden Strebenoberfläche in Längsrichtung der jeweiligen Lagerstrebe (18, 20) verlaufen.

7. Dampfturbine nach einem der vorausgehenden Ansprüche,
**dadurch gekennzeichnet, dass**
innerhalb der Kühlhohlräume (24) mindestens eine Sperrdampfleitung angeordnet ist.

8. Dampfturbine nach einem der vorausgehenden Ansprüche,
**dadurch gekennzeichnet, dass**
die Dampfturbine (10) als Niederdruckdampfturbine mit axialer Abströmung ausgebildet ist.

9. Dampfturbine nach Anspruch 8,
**dadurch gekennzeichnet, dass**
das Wellenlager (16) als ein hinteres Wellenlager der Niederdruckdampfturbine (10) ausgebildet ist.

## Claims

1. Steam turbine with an exhaust steam casing (12) for guiding an exhaust steam mass flow, a shaft bearing (16) for supporting a turbine shaft, and also at least two bearing struts (18, 20), by means of which the shaft bearing (16) is fastened on the exhaust steam casing (12),
each of the at least two bearing struts (18, 20) having a cooling cavity (24) which is arranged in the respective bearing strut (18, 20) for guiding a cooling medium (26), and the cooling cavities (24) of the at least two bearing struts (18, 20) are fluidically connected via a sealed connecting cavity (28) in the region of the shaft bearing (16) in such a way that ambient air can be drawn in through at least one of the bearing struts, passed through the connecting cavity (28), and discharged through another bearing strut,
the cooling cavities (24) of the at least two bearing struts (18, 20) and the connecting cavity (28) forming a pressure chamber which is sealed off from the exhaust steam mass flow of the steam turbine (10),
at least one of the bearing struts (18, 20) being arranged in the lower section of the steam turbine (10), and therefore being formed as a load-carrying bearing strut (18),
it being possible that the ambient air can be drawn in through the bearing strut (18) arranged on the lower portion of the steam turbine (10),
**characterized in that**
one bearing strut (18, 20) is formed as the upper bearing strut (20) and arranged above the shaft bearing (16),
it being possible for the ambient air to be discharged via the upper bearing strut (20).

2. Steam turbine according to Claim 1,
**characterized in that**
the cooling cavities (24) of the at least two bearing struts (18, 20) have in each case an opening (25) which faces the exhaust steam casing (12).

3. Steam turbine according to one of the preceding claims,
**characterized in that**
the shaft bearing (16) has a shaft seal housing (14), and also the connecting cavity (28) is arranged inside the shaft seal housing (14).

4. Steam turbine according to one of the preceding claims,
**characterized in that**
the connecting cavity (28) is formed in passage form, especially as a passage system (28) in a star-like configuration in the case of at least three bearing struts (18, 20).

5. Steam turbine according to one of the preceding claims,
**characterized in that**
the at least two bearing struts (18, 20) are formed in each case as a hollow body.

6. Steam turbine according to one of the preceding claims,
**characterized in that**
the cooling cavities (24) extend in each case along at least one section of the corresponding strut surface in the longitudinal direction of the respective bearing strut (18, 20).

7. Steam turbine according to one of the preceding claims,
**characterized in that**
at least one seal-steam line is arranged inside the cooling cavities (24).

8. Steam turbine according to one of the preceding claims,
**characterized in that**
the steam turbine (10) is formed as a low-pressure steam turbine with axial exhaust flow.

9. Steam turbine according to Claim 8,
**characterized in that**
the shaft bearing (16) is formed as a rear shaft bearing of the low-pressure steam turbine (10).

## Revendications

1. Turbine à vapeur ayant un carter ( 12 ) de vapeur d'échappement pour conduire un courant massique de vapeur d'échappement, un palier ( 16 ) d'arbre pour monter un arbre de turbine, ainsi qu'au moins deux entretoises ( 18, 20 ) de palier au moyen desquelles le palier ( 16 ) d'arbre est fixé au carter ( 12 ) de vapeur d'échappement,
dans laquelle chacune des au moins deux entretoises ( 18, 20) de palier a, pour la conduite d'un fluide ( 26 ) de refroidissement, une cavité ( 24 ) de refroidissement disposée dans l'entretoise ( 18, 20 ) de palier respective et les cavités ( 24 ) de refroidissement des au moins deux entretoises ( 18, 20 ) de palier communiquent fluidiquement par une cavité ( 28 ) de communication fermée dans la zone du palier ( 16 ) de l'arbre, de manière à ce que de l'air ambiant puisse être aspiré par au moins l'une des entretoises de palier, puisse passer dans la cavité ( 28 ) de communication et puisse être donné à une autre entretoise de palier,
dans laquelle les cavités ( 24 ) de refroidissement des au moins deux entretoises ( 18, 20 ) de palier et la cavité ( 28 ) de communication forment un espace sous pression fermé par le courant massique de vapeur d'échappement de la turbine ( 10 ) à vapeur,
dans laquelle au moins l'une des entretoises ( 18, 20 ) de palier est disposée dans la partie inférieure de la turbine ( 10 ) à vapeur et est constituée ainsi en tant qu'entretoise ( 18 ) de palier porteuse,
dans laquelle l'air ambiant peut être aspiré par la l'entretoise ( 18 ) de palier disposée dans la partie inférieure de la turbine ( 10 ) à vapeur,
**caractérisée en ce que**
une entretoise ( 18 ) de palier est constituée en entretoise ( 20 ) de palier supérieure et est disposée au-dessus du palier ( 16 ) d'arbre,
dans laquelle l'air ambiant peut être donné par l'entretoise ( 20 ) de palier supérieure.

2. Turbine à vapeur suivant la revendication 1,
**caractérisée en ce que**
les cavités ( 24 ) de refroidissement des au moins deux entretoises ( 18, 20 ) de palier ont respectivement une ouverture ( 25 ) tournée vers le carter ( 12 ) de vapeur d'échappement.

3. Turbine à vapeur suivant l'une des revendications précédentes,
**caractérisée en ce que**
l'arbre ( 16 ) de palier a une boîte ( 14 ) d'étanchéité d'arbre et la cavité ( 28 ) de communication est disposée à l'intérieur de la boîte ( 14 ) d'étanchéité d'arbre.

4. Turbine à vapeur suivant l'une des revendications précédentes,
**caractérisée en ce que**
la cavité ( 28 ) de communication est constituée en forme de canal, notamment, dans le cas d'au moins trois entretoises ( 18, 20 ) de palier, sous la forme d'un système ( 28 ) de canal en étoile.

5. Turbine à vapeur suivant l'une des revendications précédentes,
**caractérisée en ce qu'**au moins deux entretoises ( 18, 20 ) de palier sont constituées respectivement sous la forme de pièces creuses.

6. Turbine à vapeur suivant l'une des revendications précédentes,
**caractérisée en ce que**
les cavités ( 24 ) de refroidissement s'étendent respectivement le long d'au moins une partie de la surface correspondante de l'entretoise dans la direction longitudinale des entretoises ( 18, 20 ) de palier respectives.

7. Turbine à vapeur suivant l'une des revendications précédentes,
**caractérisée en ce qu'**au moins un conduit d'arrêt de la vapeur est disposé à l'intérieur des cavités ( 24 ) de refroidissement.

8. Turbine à vapeur suivant l'une des revendications précédentes,
**caractérisée en ce que**
la turbine ( 10 ) à vapeur est constituée sous la forme d'une turbine à vapeur à basse pression ayant un écoulement d'échappement axial.

9. Turbine à vapeur suivant la revendication 8,
**caractérisée en ce que**
le palier ( 16 ) d'arbre est constitué sous la forme d'un palier d'arbre arrière de la turbine ( 10 ) à vapeur à basse pression.
